# EUROPÄISCHE PATENTANMELDUNG

(11) **EP 3 032 530 A1**
(43) Veröffentlichungstag der Anmeldung: **15.06.2016**
(21) Anmeldenummer: 14196874.3
(22) Anmeldetag: 09.12.2014
(51) Int. Cl.: G10D 3/06

(54) **Perkussionsinstrument**

(71) Anmelder: Rieder, Axel, 5300 Turgi (CH)
(72) Erfinder: Rieder, Axel, 5300 Turgi (CH)
(74) Vertreter: Liebetanz, Michael

(57) **Zusammenfassung**

Perkussionsinstrument mit einem geschlossenen Hohlraum (30) in welchem eine Vielzahl von schallerzeugenden Partikeln (3) vorgesehen ist, wobei der Hohlraum (30) durch einen eine Schale (20) bildenden Unterteil, mit einer in der bestimmungsgemässen Gebrauchslage nach oben gerichteten Öffnung, und eine die Öffnung verschliessende Abdeckung (2; 4) begrenzt ist, wobei eine Innenseite der Schale (20) eine Rollfläche (26) für die Vielzahl von schallerzeugenden Partikel (3) bildet, wobei die Abmessung der Schale (20) in der Höhe kleiner ist als die halbe Abmessung der Schale (20) in einer der Breiten und wobei die Abdeckung (2; 4) einen Endanschlag für die sich auf der Rollfläche (26) in Richtung der Abdeckung (2; 4) bewegenden schallerzeugenden Partikel (3) bildet.

## Beschreibung

### TECHNISCHES GEBIET

Die vorliegende Erfindung betrifft ein schallerzeugendes Perkussionsinstrument, insbesondere eine Rassel oder einen Shaker.

### STAND DER TECHNIK

Shaker sind als Perkussionsinstrumente bekannt. Es sind Behältnisse (Körper mit Hohlräumen), in denen Kugeln oder andere Inhalte hin und her geschüttelt werden. Handelsübliche Shaker gibt es in verschiedenen Formen, Grössen und Materialien. Der Klang entsteht durch das Rollen oder Schleifen der Füllung im Behältnis. Akzente entstehen durch verstärkte Bewegungsimpulse, durch welche das Füllmaterial stärker an die Innenwand des Behältnisses geschleudert wird. Mit solchen Akzenten können unterschiedliche Rhythmusstrukturen erzeugt werden.

Ein handelsüblicher Shaker wird in der Hand gehalten. Durch Schütteln des Shakers (vorwärts-rückwärts resp. hin und her) entsteht ein den Bewegungen entsprechendes akustisches Grundmuster. Jedes Klangereignis entspricht einer Bewegung des Shakers. Für jedes Klangereignis ist also eine Bewegung des Shakers notwendig.

Beispielsweise zeigt die US 7,045,695 einen solchen Shaker, wobei dieser eine mit einem Deckel verschliessbare Schale aufweist, welche an einem flexiblen Griff befestigt ist. Die Schale weist ein sich verengenden Endbereich auf, in welchem eine mit dem Deckel verschliessbare Öffnung angeordnet ist. Der Shaker wird am flexiblen Griff gehalten und geschüttelt, wodurch die in der Schale befindlichen Partikel an die Schalenwand geschleudert werden und wodurch ein Rasseln erzeugt wird. Ein Akzent kann nur durch das verstärkte Schütteln erzeugt werden.

Die US 2008/0173155 offenbart einen Shaker bestehend aus zwei scheibenförmigen Elementen mit einem umlaufenden Rand, wobei der Rand des einen Elements über den des anderen Elements gestülpt werden kann, wodurch ein Hohlraum zwischen den beiden Elementen gebildet wird. Eine Vielzahl von schallerzeugenden Partikeln befindet sich in diesem Hohlraum, wodurch beim Schütteln das Rasseln entsteht. Der Shaker weist Befestigungsvorrichtungen auf, wodurch es auf Instrumenten wie Tamburin, Hi-Hat oder dergleichen angebracht werden kann. Ein akustischer Akzent kann nur durch ein verstärktes Schütteln erzeugt werden.

Die WO 2011/1109737 zeigt einen Shaker mit mehreren an den Enden verschlossenen Kanälen, wobei die Kanäle in unterschiedlichen Richtungen zueinander angeordnet sind und wobei sich schallerzeugende Partikel in den Kanälen befinden. Durch das Schütteln des Shakers in unterschiedlichen Richtungen, können unterschiedliche Klangereignisse erzeugt werden. Bei einer schwenkenden Kreisbewegung des Shakers rollen die Partikel in den Kanälen bis sie an einer Endbegrenzung anschlagen, wodurch ein akustischer Akzent erzeugt wird. Ein solcher Shaker ist aufwändig in der Bauweise.

Es ist daher eine Aufgabe der Erfindung einen Shaker zur Verfügung zu stellen, mit welchem akustische Akzente leicht erzeugbar sind und welcher sich durch einen einfachen Aufbau auszeichnet.

Diese Aufgabe wird durch ein Perkussionsinstrument mit den Merkmalen des Anspruchs 1 gelöst.

### DARSTELLUNG DER ERFINDUNG

Ein erfindungsgemässes Perkussionsinstrument weist einen geschlossenen Hohlraum auf, in welchem eine Vielzahl von schallerzeugenden Partikeln vorgesehen ist. Der Hohlraum ist durch einen eine Schale bildenden Unterteil, mit einer in der bestimmungsgemässen Gebrauchslage nach oben gerichteten Öffnung, und eine die Öffnung verschliessende Abdeckung begrenzt. Eine Innenseite der Schale bildet eine Rollfläche für die Vielzahl von schallerzeugenden Partikel. Die Abmessung der Schale in der Höhe ist kleiner als die halbe Abmessung der Schale in einer der Breiten und die Abdeckung bildet einen Endanschlag für die sich auf der Rollfläche in Richtung der Abdeckung bewegenden schallerzeugenden Partikel.

Durch ein Bewegen, vorzugsweise ein Neigen oder Schwenken des Instruments werden die schallerzeugenden Partikel, beispielsweise Kugeln, aus ihrer Ruhelage in Richtung eines Randbereiches der Schale bewegt. Ist die Bewegung genügend stark, so prallen die Kugeln gegen die endanschlagbildende Abdeckung und erzeugen einen akustischen Akzent.

Ein durch Bewegung erzeugtes akustisches Ereignis wird um echoartige Nachhalleffekte erweitert, wobei diese durch ein Nachschwingen der Kugeln entstehen.

Für Musiker bedeutet das eine Reduktion der Spielbewegungen. Mit weniger motorischem Aufwand kann ein durchgehender Klangteppich oder ein rhythmisches Grundmuster erzeugt werden. Insbesondere ermöglicht das selbsttätige Weiterklingen ein präzises Spielen des Shakers am Fuss, der im Gegensatz zur Hand motorisch weniger kompetent ist.

Die Abdeckung kann aus einer zur unterteilbildenden Schale ähnlichen Schale bestehen, welche beim Zusammenbau mit der unterteilbildenden Schale einen Stapel bildet.

Durch die Stapelbildung kann die Anzahl der Schalen und der mit Kugeln gefüllten Hohlräume vergrössert werden, was zu einer Zunahme des Klangvolumens führt.

Alternativ können unterschiedliche Hohlräume mit unterschiedlichen Kugeln befüllt werden, um einen unterschiedlichen Klang hervorzurufen.

Ebenfalls ist es möglich, unterschiedliche Materialien für die Schalenelemente zu verwenden, um einen unterschiedlichen Klang zu erzeugen.

In einer bevorzugten Ausführungsform ist die Schale eine rotationssymmetrische Schale, wobei sich eine Rotationsachse in Richtung der Höhe erstreckt und senkrecht auf zwei zueinander senkrechten Hauptrichtungen steht, welche sich in Richtung der Breiten erstrecken.

Solche Schalen sind einfach und kostengünstig herstellbar.

Um die Anzahl der mit dem Instrument erzeugbaren Klänge zu erhöhen kann eine nichtrotationssymmetrische Schalenform von Vorteil sein.

Bevorzugt weist die Schale zwei zueinander senkrechte Hauptrichtungen auf, welche sich in Richtung der Breiten erstrecken und die Abmessung der Schale in einer ersten Hauptrichtung ist grösser als die Abmessung in einer zweiten Hauptrichtung.

Allein durch die unterschiedlichen Abmessungen entstehen auf der Schaleninnenseite unterschiedlich lange Rollflächen. Dies führt dazu, dass die Kugeln bei gleicher Bewegung, im Speziellen gleicher Neigung oder Schwenkbewegung der einen Hauptrichtung unterschiedlich lange brauchen, um in von einer Seite der Schale auf die gegenüberliegende Seite der Schale zu gelangen, als in der anderen Hauptrichtung.

Durch eine solche Form kann das Instrument für schnelle (kürzere Rollfläche) oder langsamere (längere Rollfläche) Tempi eingesetzt werden.

Vorzugsweise weist die Schale mindestens eine Auswölbung in einer der Hauptrichtung auf. Beispielsweise sind die Auswölbungen rinnenförmige Vertiefungen. Durch die Auswölbungen werden die Kugeln in einer definierten Rollfläche gehalten, was verhindert, dass die Kugeln unkontrollierbar in alle Richtungen rollen, wenn das Instrument bewegt oder geschüttelt wird. Der zu erzeugende Klang wird fokussierter und kompakter, da die Kugeln in den Auswölbungen konzentriert werden. Beim Spielen führen kleinere Richtungsabweichungen der Bewegungen in einer der Hauptrichtungen nicht zu unterschiedlichen Klängen des Instruments.

In einer vorzugsweisen Ausführungsform sind mindestens zwei Schalen nebeneinander angeordnet und durch ein Verbindungselement miteinander verbunden und bilden ein Schalenelement. Dadurch können mehrere akustische Ereignisse gleichzeitig erzeugt werden, was zur Klangfülle beiträgt.

Optional können unterschiedlich ausgestaltete Schalen nebeneinander angeordnet werden, um unterschiedliche Klangereignisse zu erzeugen.

Nebst der Anordnung von zwei Schalen nebeneinander ist auch die Anordnung von beispielsweise drei, vier oder mehr Schalen denkbar. Bei der Anordnung von drei und mehr Schalen können diese im Dreieck, Viereck, Vieleck oder Kreis oder beliebig angeordnet sein.

Bevorzugt sind die Schalen gemeinsam einstückig mit dem Verbindungselement ausgebildet. Diese Bauweise erlaubt eine einfache und kostengünstige Herstellung.

Vorzugsweise sind zwischen zwei benachbarten Schalen oder Schalenelementen oder Verstärkungen oder der Bodenplatte des Stapels Distanzhalter angeordnet, mit welchen die Grösse des dazwischenliegenden geschlossenen Hohlraums einstellbar ist. Die Distanzhalter können unflexibel oder zu einem gewissen Grad nachgiebig sein. Mit starren Distanzhaltern kann ein vorbestimmter Abstand zwischen zwei benachbarten Schalenelementen erzielt werden. Vorzugsweise sind die Distanzhalter aus Aluminium, da dieses leicht und witterungsbeständig ist. Alternativ können die Distanzhalter aus hartem Kunststoff sein.

Durch das Anziehen der Spannelemente kann die Schallausbreitung im Instrument und somit die erzeugbaren Klänge verändert werden.

In einer vorzugsweisen Ausführungsform sind zwischen der Abdeckung und der sich auf der gegenüberliegenden Seite des Stapels befindlichen Schale, Schalenelement oder der Bodenplatte Distanzhalter angeordnet. Durch die unterschiedliche Ausgestaltung der Distanzhalter lassen sich unterschiedliche Klänge realisieren.

Vorzugsweise sind Spannmittel vorgesehen, mit welchen die Schalen, die Schalenelemente, die Verstärkungen, die Bodenplatte und die Abdeckung zusammengehalten und gestimmt werden können. Hierfür eignen sich beispielsweise Schraub- oder Klemmverbindungen. Durch das Anziehen der Mutter oder der Schraube kann die Anpresskraft auf die äussersten Elemente des Stapels erhöht und somit die Spannung im Instrument erhöht werden. Dies führt zu einer Veränderung des erzeugbaren Klangs. Alternativ können Spannelemente, beispielsweise mit Klemmhebel und Exzenter verwendet werden. Dies erlaubt ein schnelles umstellen vom entspannten Zustand in den Angespannten Zustand und zurück, was eine grössere Flexibilität beim Spielen ermöglicht.

Bevorzugt sind Befestigungsmittel vorgesehen, mit welchen das Perkussionsinstrument am menschlichen Körper oder an einer Betätigungsvorrichtung befestigbar ist. Das Instrument kann von Hand oder mit dem Fuss gespielt werden. Eine Ausnehmung zur Aufnahme eines Teils des Schienbeins erleichtert die Anbringung des Instruments oberhalb des Fussgelenks. Mit einem elastischen Band, welches als Befestigungsmittel dient, kann das Instrument am Fuss und/oder am Schienbein befestigt werden.

Die Ausrichtung des Instruments bezüglich der Längsrichtung des Fusses entscheidet, ob langsamere Tempi oder schnellere Tempi spielbar sind. Ist die erste Hauptachse parallel zur Längsrichtung des Fusses, d.h. die Kugeln rollen auf der längeren Rollfläche, können langsamere Tempi gespielt werden. Dementsprechend erlaubt die parallele Ausrichtung der zweiten Hauptachse parallel zur Fusslängsrichtung das Spielen von schnelleren Tempi.

In einer vorzugsweisen Ausführungsform sind die Schalen oder Schalenelemente und/oder die Abdeckung aus Metall, Holz oder Kunststoff. Schalenelemente aus Metall oder Kunststoff erlauben die Herstellung durch Tiefziehen, was vorteilhaft hinsichtlich des Herstellungsaufwandes und der Kosten ist. Vorzugsweise wird ein Schalenelement aus einer Polystyrol-Folie tiefgezogen. Alternativ können andere Kunststoffe, Stahl-, Aluminium- oder Kupferbleche tiefgezogen werden.

Die schallerzeugenden Partikel können aus Metall, Holz, Kunststoff oder Naturstoff, wie beispielsweise Erbsen, Bohnen, Körner, Steinen oder Sand sein. Bevorzugt sind die schallerzeugenden Partikel Kugeln, vorzugsweise aus Metall. Metallkugeln rollen gut, sind sehr beständig und erzeugen einen markanten Klang und ermöglichen, dass sich der spielbare Klang über die Zeit nicht oder nur unmerklich verändert.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines ersten Schalenelements eines erfindungsgemässen Perkussionsinstruments mit einer Schale;
- Fig. 2: eine Draufsicht auf ein zweites Schalenelement eines erfindungsgemässen Perkussionsinstruments mit einer Schale;
- Fig. 3: eine perspektivische Unteransicht des Schalenelements der Figur 2;
- Fig. 4: eine seitliche Schnittansicht durch ein erfindungsgemässes Perkussionsinstrument mit einer Schale und einer Abdeckung;
- Fig. 5: eine seitliche Schnittansicht durch ein erfindungsgemässes Perkussionsinstrument mit einer Schale und einer weiteren Schale als Abdeckung;
- Fig. 6: eine seitliche Schnittansicht durch ein erfindungsgemässes Perkussionsinstrument mit einem Stapel von Schalen und einer Abdeckung;
- Fig. 7: eine Draufsicht auf ein drittes Schalenelement eines erfindungsgemässen Perkussionsinstruments mit zwei Schalen;
- Fig. 8: eine perspektivische Ansicht eines erfindungsgemässen Perkussionsinstruments mit einem Stapel von zwei Schalenelementen der Figur 7;
- Fig. 9: eine perspektivische Ansicht eines erfindungsgemässen Perkussionsinstruments mit einem Stapel von vierten Schalenelementen, einer Abdeckung, Klemm- und Befestigungsmitteln; und
- Fig. 10: eine Seitenansicht eines erfindungsgemässen Perkussionsinstruments mit Verstärkungen und Bodenplatte.

### BESCHREIBUNG BEVORZUGTER AUSFÜHRUNGSFORMEN

Die Figur 6 zeigt eine seitliche Schnittansicht durch ein erfindungsgemässes Perkussionsinstrument mit einem Stapel von Schalen 2, einer Abdeckung 4 und mit Kugeln 3, welche in Hohlräumen 30 vorgesehen sind.

Die oben-erwähnten Elemente bilden das Wesen des Instruments. Nachfolgen wird erst auf die einzelnen Elemente eingegangen, bevor auf den Zusammenbau zurückgekommen wird.

Die Figur 1 zeigt eine perspektivische Ansicht eines ersten Schalenelements 1 eines erfindungsgemässen Perkussionsinstruments mit einer Schale 10. Die Schale 10 ist ein um eine Rotationsachse R rotationssymmetrischer Körper, wobei sich die Rotationsachse R in der Richtung der Höhe erstreckt und senkrecht auf zwei zueinander senkrechten Hauptrichtungen A1, A2 steht, welche sich in Richtung der Breiten erstrecken.

Die Schale weist in der bestimmungsgemässen Gebrauchslage eine nach oben gerichtete Öffnung 12 auf, welche durch einen oberen Schalenabschnitt 11 begrenzt wird. Der obere Schalenabschnitt 11 bildet somit einen Rand der Schale 10.

Der Rand 11 ist gemeinsam einstückig mit der Schale 10 ausgebildet. Die Schale 10 ist als Kugelsegment ausgebildet, von dessen oberen Ende sich der Rand 11 als Kegelsegment nach oben erstreckt.

Wie bei der in der Figur 4 gezeigten Ausführungsform, kann am oberen Ende des Randes 11, der in der Figur 1 gezeigten Ausführungsform, ein nach aussen gerichteter Flansch gemeinsam einstückig mit dem Rand ausgebildet sein.

Die Figur 2 zeigt eine Draufsicht auf ein zweites Schalenelement 2 eines erfindungsgemässen Perkussionsinstruments mit einer Schale 20 und die Figur 3 zeigt eine perspektivische Unteransicht des Schalenelements 2 der Figur 2.

Das Schalenelement 2 weist zwei zueinander senkrechte Hauptrichtung A1, A2 auf, welche sich in der Richtung der Breiten erstrecken, wobei in diesem Ausführungsbeispiel die Abmessung der Schale 20 in einer ersten Hauptrichtung A1 grösser ist als in einer dazu senkrechten zweiten Hauptrichtung A2.

Die Schale 20 weist in der ersten Hauptrichtung A1 eine erste Auswölbung 21 und in der zweiten Hauptrichtung A2 eine zweite Auswölbung 22 auf. Die Auswölbungen 21, 22 haben die Form von rinnenförmigen Vertiefungen. Die Innenseiten der Auswölbungen 21, 22 bilden Rollflächen für schallerzeugenden Partikel, welche in die Schale 20 gegeben werden können. Durch die unterschiedlichen Abmessungen der Schale in den beiden Hauptrichtungen weist die erste Auswölbung 21 eine längere Rollfläche auf als die zweite Auswölbung 22.

Schallerzeugende Partikel, welche in der ersten Auswölbung 21 rollen, benötigen daher eine kürzere Zeit, um bei gleicher seitlichen Neigung der Schale in der Bewegung, von der einen Seite der Auswölbung auf die in der ersten Hauptrichtung A1 gegenüberliegende Seite der Auswölbung zu gelangen, als schallerzeugende Partikel, welche in der zweiten Auswölbung 22 in der zweiten Hauptrichtung A2 rollen.

Die Schale 20 weist eine obere Öffnung 25 auf, welche durch einen sich im wesentlichen nach oben erstreckenden Rand 23 begrenzt ist.

Der Rand 23 ist gemeinsam einstückig mit der Schale 20 ausgebildet. Im Unterschied zur in der Figur 1 dargestellten Ausführungsform ist der Rand 23 zur Schale versetzt nach aussen angeformt und bildet einen Absatz 27.

Vorzugsweise ist der Rand 23 leicht geneigt, so dass sich die lichte Weite der Öffnung 25 innerhalb des Randes 23 nach oben vergrössert.

Die Figur 4 zeigt eine seitliche Schnittansicht durch ein erfindungsgemässes Perkussionsinstrument mit einer Schale 10, 20 und einer Abdeckung 4. Beispielsweise handelt es sich um eine seitliche Schnittansicht des ersten, bzw. des zweiten Schalenelements 1, 2 mit einer die Öffnung 12,25 verschliessenden Abdeckung 4 in einer der Hauptrichtungen A1, A2.

Das Schalenelement 2, mit oder ohne Auswölbungen 21, 22 weist eine gewölbte Schale 20 mit einem oberen Rand 23 und einem mit dem oberen Rand 23 einstückig ausgebildeten Flansch 24 auf. Die Innenseite der Schale 20 bildet eine Rollfläche 26 für schallerzeugende Partikel 3.

Der Rand 23 weist eine andere Neigung auf als die daran anschliessende Schale 20, sodass sich zwischen der Schale und dem Rand ein Knick bildet. Der Rand ist derart geneigt, dass sich die lichte Weite der durch den Rand begrenzten Öffnung 25 innerhalb des Randes noch oben weitet.

Der Flansch 24 erstreckt sich vom Rand 23 seitlich nach aussen in alle Richtungen und bildet eine Auflagefläche für die Abdeckung 4 und die Distanzhalter 7, 70. Ist die Abdeckung auf dem Schalenelement aufgesetzt, so begrenzen die beiden Elemente einen geschlossenen Hohlraum 30, in welchem schallerzeugende Partikel 3, beispielsweise Kugeln vorgesehen sind.

Die Abdeckung ist mit in der Figur 4 nicht dargestellten Befestigungsmitteln am Schalenelement 2, vorzugsweise am Flansch 24 befestigt. Der Flansch 24 hat den zusätzlichen Vorteil, dass das Schalenelement 2 beispielsweise in eine nicht dargestellte Halterung eingesetzt werden kann. Das Schalenelement zusammen mit der Abdeckung kann mit der Halterung fest verbunden sein.

Die Figur 5 zeigt eine seitliche Schnittansicht durch ein erfindungsgemässes Perkussionsinstrument mit einer Schale 20 und einer weiteren Schale 20 als Abdeckung.

Im Unterschied zur Ausführungsform der Figur 4 bildet ein weiteres Schalenelement 2 die Abdeckung der Öffnung 25 des darunterliegenden Schalenelements 2. Die beiden Schalenelemente bilden einen Stapel und der Hohlraum 30 wird zum einen durch das untere Schalenelement 2 und zum anderen durch das obere Schalenelement 2 begrenzt.

Durch die geneigte Ausgestaltung des Randes 23 lassen sich die Schalenelemente 2 leicht und einfach aufeinander stapeln, da die Form des Randes eine Zentrierung der Schalenelemente auf- und ineinander bewirkt.

Wie bei der Ausführungsform der Figur 4 sind Kugeln 3 im Hohlraum 30 vorgesehen.

Die beiden Schalenelemente können mit nicht dargestellten Spann- oder Befestigungsmittel miteinander verbunden werden. Zusätzlich können Distanzhalter (nicht dargestellt) zwischen den Schalenelementen angeordnet sein, um eine vorbestimmte Grösse des Hohlraums zu bewirken.

Die Figur 6 zeigt eine seitliche Schnittansicht durch ein erfindungsgemässes Perkussionsinstrument mit einem Stapel von Schalen 20, bzw. Schalenelementen 2 und einer Abdeckung 4. Dies stellt eine Kombination der allgemeinen Prinzipien der in den Figuren 4 und 5 dargestellten Ausführungsformen dar, nämlich das Verschliessen der Schalenöffnung mit einer Abdeckung und das Stapeln von Schalenelementen.

Dargestellt ist ein Stapel mit fünf Schalenelementen 2, wobei die Öffnung des obersten Schalenelements mit einer Abdeckung 4 verschlossen ist.

Zwei benachbarte Schalenelemente 2, bzw. das oberste Schalenelement 2 des Stapels und die Abdeckung 4 begrenzen einen jeweils einen geschlossenen Hohlraum 30, in welchem eine Vielzahl von Kugeln 3 vorgesehen ist.

Wie bei der Ausführungsform der Figur 5 können die Schalenelemente einzeln oder als Stapel in eine Halterung eingesetzt werden.

Zwischen den Schalenelementen können Distanzhalter angeordnet sein und die Schalenelemente und die Abdeckung können mit Spannmitteln zusammengehalten sein.

Die Figur 7 zeigt eine Draufsicht auf ein drittes Schalenelement 5 eines erfindungsgemässen Perkussionsinstruments mit zwei Schalen 50, welche seitlich nebeneinander angeordnet sind.

Die Ausgestaltung der Schalen 50, wie dargestellt, gleicht der in der Figur 2 dargestellten Schale. Alternativ kann sie der Schale der Figur 1 gleichen. Die Schalen 50 weisen erste Auswölbungen 51 auf, welche sich in der Richtung der ersten Hauptachsen A1 erstrecken und weisen zweite Auswölbungen 52 auf, welche sich in der Richtung der zweiten Hauptachsen A2 erstrecken.

Die beiden Schalen sind derart nebeneinander angeordnet, dass die erste Hauptachse A1 der einen Schale kollinear zur ersten Hauptachse A1 der anderen Schale ist.

Die Flansche der beiden Schalen 50 sind gemeinsam einstückig miteinander ausgebildet und bilden eine Flanschplatte 54. Alternativ können die Schalen Flansch aufweisen und können in eine Platte eingesetzt werden.

Die Flanschplatte 54 weist eine Ausnehmung 55 auf, welche derart gestaltet ist, dass beispielsweise ein Arm oder ein Bein einer das Perkussionsinstrument spielenden Person zumindest teilweise in ihr aufgenommen werden kann.

Die Flanschplatte 54 weist ferner Bohrungen 56 auf, mit welchen Spann-, Befestigungs- oder Zentrierelemente aufgenommen werden können.

Die Figur 8 zeigt eine perspektivische Ansicht eines erfindungsgemässen Perkussionsinstruments mit einem Stapel von zwei Schalenelementen der Figur 7. Die Ränder 53 der Schalen 50 dienen als Zentrierung.

Die Schalen 50, wie die in der Figur 3 dargestellten Schalen 20 weisen einen Rand 23, 53 auf, welcher nach aussen einen Absatz zur Schale bildet. Dieser Absatz bildet einen Anschlag beider Stapelung der einzelnen Schalenelemente.

Die gestapelten Schalenelemente 5 haben eine gleiche Ausrichtung, wodurch die Ausnehmungen 55 und Bohrungen 56 dieser Schalenelemente aufeinander ausgerichtet sind.

Die Figur 9 zeigt eine perspektivische Ansicht eines erfindungsgemässen Perkussionsinstruments mit einem Stapel von dritten und vierten Schalenelementen 5, 6, einer Abdeckung 40, Klemm- und Befestigungsmitteln 7, 70, 8, 80, 9.

Im Unterschied zu den in den Figuren 7 und 8 dargestellten Schalenelementen 5, weisen die vierten Schalenelemente 6 Ausnehmungen 61 auf, in welchen im Zusammenbau Distanzhalter 70 aufgenommen werden. Dies ermöglicht, dass der Abstand des untersten Schalenelements 5 zur Abdeckung 40 mit einem einstückig ausgebildeten Distanzhalter 70 einstellbar ist. In dieser Ausführungsform sind die Distanzhalter und die Abdeckung aus Aluminium, Alternative Materiealien wie Stahl, Kunststoff sind jedoch auch möglich.

Alternativ oder zusätzlich sind einzelne Distanzhalter 7 zwischen den Schalenelementen 5, 6 angeordnet. Die Distanzhalter 7, 70 sind derart ausgestaltet, dass sie Spannelemente 8 aufnehmen können.

Dargestellt ist eine Gewindestange 8, welche an der Abdeckung 40 befestigt ist und sich über die gesamte Höhe des Stapels, durch die im untersten Schalenelement 5 des Stapels dafür vorgesehenen Bohrungen hindurch und darüber hinaus erstreckt. Auf der der Abdeckung gegenüberliegenden Seite des untersten Schalenelements des Stapels ist eine Schraubenmutter vorgesehen, mit welcher der Stapel zusammengedrückt werden kann. Alternativ können in der Abdeckung 40 Bohrungen vorhanden sein, in welche ein Spannelement einführbar ist. Beispielsweise kann eine Schraube verwendet werden, welche von der Abdeckung bis zum auf der gegenüberliegenden Seite des Stapels befindlichen untersten Schalenelement und über dieses hinausragt.

Ein elastisches Band 9 ist am Instrument befestigt, um das Befestigen des Instruments am Bein, oberhalb des Fusses zu ermöglichen. Alternativ können mehrere elastische Bänder oder einstellbare Riemen verwendet werden.

Die Figur 10 zeigt eine Seitenansicht eines erfindungsgemässen Perkussionsinstruments mit Verstärkungen 62 und einer Bodenplatte 60. Die Verstärkungen weisen gleiche Abmessungen wie die Schalenelemente auf, haben jedoch keine Schalen, sondern Aussparungen, in welche die Schalen des darüber liegenden Schalenelements im Zusammenbau hineinragen. Die Ausnehmungen unterscheiden sich je nach der Position der Verstärkung zum nächsten Schalenelement.

Im Weiteren ist das Instrument mit einer Bodenplatte 60 versehen, welche einen unteren Abschluss des Instruments darstellt. Zwischen den Schalenelementen und den Verstärkungen und der Bodenplatte sind Distanzhalter vorgesehen. Der Stapel von Schalenelementen wird zwischen der Abdeckung 40 und der Bodenplatte 60 mit Spannmitteln 8, 80 eingeklemmt.

**BEZUGSZEICHENLISTE**

| | | | |
|---|---|---|---|
| 1 | erstes Schalenelement | 5 | drittes Schalenelement |
| 10 | Schale | 50 | Schale |
| 11 | Rand | 51 | erste Auswölbung |
| 12 | Öffnung | 52 | zweite Auswölbung |
| 2 | zweites Schalenelement | 53 | Rand |
| 20 | Schale | 54 | Flanschplatte |
| 21 | erste Auswölbung | 55 | Ausnehmung |
| 22 | zweite Auswölbung | 56 | Bohrung |
| 23 | Rand | 6 | viertes Schalenelement |
| 24 | Flansch | 60 | Bodenplatte |
| 25 | Öffnung | 61 | Ausnehmung |
| 26 | Rollfläche | 62 | Verstärkung |
| 27 | Absatz | 7 | Distanzhalter |
| 3 | Kugel | 70 | Distanzhalter |
| 30 | geschlossener Hohlraum | 8 | Gewindestange |
| 31 | Hohlraum | 80 | Mutter |
| 4 | Abdeckung | 9 | Elastikband |
| 40 | Abdeckplatte | | |

## Patentansprüche

1. Perkussionsinstrument mit einem geschlossenen Hohlraum (30) in welchem eine Vielzahl von schallerzeugenden Partikeln (3) vorgesehen ist, wobei der Hohlraum (30) durch einen eine Schale (10, 20, 50) bildenden Unterteil, mit einer in der bestimmungsgemässen Gebrauchslage nach oben gerichteten Öffnung (25), und eine die Öffnung (25) verschliessende Abdeckung (1, 2; 5, 6; 4, 40) begrenzt ist, wobei eine Innenseite der Schale (10, 20, 50) eine Rollfläche (26) für die Vielzahl von schallerzeugenden Partikel (3) bildet, **dadurch gekennzeichnet, dass** die Abmessung der Schale (10, 20; 50) in der Höhe kleiner ist als die halbe Abmessung der Schale (10, 20; 50) in einer der Breiten und dadurch, dass die Abdeckung (1, 2; 5, 6; 4, 40) einen Endanschlag für die sich auf der Rollfläche (26) in Richtung der Abdeckung (1, 2; 5, 6; 4, 40) bewegenden schallerzeugenden Partikel (3) bildet.

2. Perkussionsinstrument gemäss Anspruch 1, wobei die Abdeckung (1, 2, 5, 6) aus einer zur unterteilbildenden Schale (10, 20; 50) ähnlichen Schale (10, 20; 50) besteht, welche beim Zusammenbau mit der unterteilbildenden Schale (10, 20; 50) einen Stapel bildet.

3. Perkussionsinstrument gemäss Anspruch 1 oder 2, wobei die Schale (10) eine rotationssymmetrische Schale (10) ist, wobei sich eine Rotationsachse (R) in Richtung der Höhe erstreckt und senkrecht auf zwei zueinander senkrechten Hauptrichtungen (A1, A2) steht, welche sich in Richtung der Breiten erstrecken.

4. Perkussionsinstrument gemäss Anspruch 1 oder 2, wobei die Schale (20; 50) zwei zueinander senkrechte Hauptrichtungen (A1, A2) aufweist, welche sich in Richtung der Breiten erstrecken und wobei die Abmessung der Schale (20; 50) in einer ersten Hauptrichtung (A1) grösser ist als die Abmessung in einer zweiten Hauptrichtung (A2).

5. Perkussionsinstrument gemäss Anspruch 3 oder 4, wobei die Schale (10, 20; 50) mindestens eine Auswölbung (21, 22; 51, 52) in einer der Hauptrichtung (A1, A2) aufweist.

6. Perkussionsinstrument gemäss einem der Ansprüche 1 bis 5, wobei mindestens zwei Schalen (10, 20; 50) nebeneinander angeordnet sind und durch ein Verbindungselement (54) miteinander verbunden sind und ein Schalenelement (5, 6) bilden.

7. Perkussionsinstrument gemäss Anspruch 6, wobei die Schalen (10, 20; 50) gemeinsam einstückig mit dem Verbindungselement (54) ausgebildet sind.

8. Perkussionsinstrument gemäss einem der Ansprüche 2 bis 7, wobei zwischen zwei benachbarten Schalen (10, 20; 50) oder Schalenelementen (1, 2, 5, 6) des Stapels Distanzhalter (7) angeordnet sind, mit welchen die Grösse des dazwischenliegenden geschlossenen Hohlraums (30) einstellbar ist.

9. Perkussionsinstrument gemäss einem der Ansprüche 2 bis 8, wobei zwischen der Abdeckung (4; 40) und der sich auf der gegenüberliegenden Seite des Stapels befindlichen Schale (10, 20; 50) oder Schalenelement (1, 2; 5, 6) oder einer auf der gegenüberliegenden Seite des Stapels befindlichen Bodenplatte (60) Distanzhalter (70) angeordnet sind.

10. Perkussionsinstrument gemäss einem der Ansprüche 1 bis 9, wobei Spannmittel (8, 80) vorgesehen sind, mit welchen die Schalen (10, 20; 50) oder die Schalenelemente (1, 2, 5, 6) und die Abdeckung zusammengehalten werden und mit welchen das Perkussionsinstrument stimmbar ist.

11. Perkussionsinstrument gemäss einem der Ansprüche 1 bis 10, wobei Befestigungsmittel (9) vorgesehen sind, mit welchen das Perkussionsinstrument am menschlichen Körper oder an einer Betätigungsvorrichtung befestigbar ist.

12. Perkussionsinstrument gemäss einem der Ansprüche 1 bis 11, wobei die Schalen (10, 20; 50) oder Schalenelemente (1, 2; 5, 6) und/oder die Abdeckung (4; 40) aus Metall, Holz oder Kunststoff sind.

13. Perkussionsinstrument gemäss einem der Ansprüche 1 bis 12, wobei die schallerzeugende Partikel (3) aus Metall, Holz, Kunststoff oder Naturstoff, wie beispielsweise Erbsen, Bohnen, Körner, Steinen oder Sand sind.

14. Perkussionsinstrument gemäss einem der Ansprüche 1 bis 13, wobei die schallerzeugenden Partikel Kugeln sind.
